# EUROPÄISCHE PATENTSCHRIFT

(11) **EP 0 103 098 B1**
(45) Veröffentlichungstag und Bekanntmachung des Hinweises auf die Patenterteilung: **28.05.1986**
(21) Anmeldenummer: 83106791.3
(22) Anmeldetag: 11.07.1983
(51) Int. Cl.: B66F 9/18

(54) **Fassgreifer**
Drum gripper
Dispositif de saisie de fûts

(30) Priorität: 12.08.1982 DE 8222736 U
(43) Veröffentlichungstag der Anmeldung: 21.03.1984
(73) Patentinhaber: Bauer, Heinz-Dieter, D-4286 Südlohn (DE)
(72) Erfinder: Bauer, Heinz-Dieter, D-4286 Südlohn (DE)
(74) Vertreter: Habbel, Hans-Georg, Dipl.-Ing.

## Beschreibung

Die Erfindung bezieht sich auf einen Faßgreifer mit einem Faßgreiferkopf gemäß dem Oberbegriff des Hauptanspruches.

Faßgreifer mit einem Faßgreiferkopf sind bekannt, wobei der Faßgreiferkopf aus einem Greifermechanismus besteht, der eine Ober- und eine Unterbacke aufweist, die beim Anfahren und Anheben des Fasses automatisch fest um den Falzrand des Fasses greifen. Beim Absetzen öffnet sich der Greiferkopf selbsttätig, so daß eine praktische, sichere und wirtschaftliche Lösung für das Verladen, Transportieren und Stapeln von stehenden Metall- und Kunststoff- fässern mit einem sogenannten L-Ring gegeben wird. Bei einer in der DE-B-10 25 336 beschriebenen Einrichtung sind die Oberbacke und die Unterbacke über Gelenkverbindungen an einem Träger ortsfest angeordnet und miteinander über einen Führungshebel verbunden. Diese Anordnung ist wenig anpassungsfähig und stellt eine relativ starre Baueinheit dar, die leicht zum Beschädigen des Fasses führen kann und, wenn sie selbst beschädigt wird, nur insgesamt ausgewechselt und repariert werden kann. Da aufgrund der ständig erfolgenden Bewegungen und erheblichen Gewichte leicht Verschleißerscheinungen auftreten, ist die Reparaturfreundlichkeit eines Faßgreiferkopfes ein wichtiges Merkmal für solche Konstruktionen.

Aus der gattungsbildenden US-A-42 43 354 ist eine Anordnung bekanntgeworden, bei welcher eine feste Unterbacke vorgesehen wird, während sich die Oberbacke gegenüber der Unterbacke verstellen und verschieben kann. Hierzu sind die Unterbacke und die Oberbacke an einem Führungshebel angeordnet. Die Unterbacke ist an dem Führungshebel starr vorgesehen, während sich die Oberbacke gegenüber dem Führungshebel um ein Drehlager, das als kurzes Langloch ausgebildet ist, drehen kann. Der Führungshebel ist über eine Hebelverbindung mit dem Anbaugerät verbunden. Bei Anfahren des Fasses, beispielsweise über einen Gabelstapler, ist ein Ausweichen des Führungshebels nicht möglich und somit ist die Anpaßbarkeit des Faßgreiferkopfes an unterschiedliche Faßformen nur sehr gering und der Führungshebel selbst stellt ein starres Widerlager bei Anfahren des Fasses dar. Bei dieser bekannten Einrichtung wirkt im Arbeitsfall - wenn sich die Achse nach hinten im Langloch verschoben hat - die gesamte Tragvorrichtung als Parallelogramm, so daß Erschütterungen beim Transport des ergriffenen Fasses dazu führen, daß sich die Greifnase von ihrer Anlage lösen kann und das Faß freigibt. Diese Erschütterungen sind beim Überfahren von Gleisanlagen oder sonstigen Unebenheiten im Transportbereich, beispielsweise einer Hafenanlage oder einem Fabrikationsbereich, nicht zu vermeiden.

Der Erfindung liegt die Aufgabe zugrunde, die gattungsbildende Einrichtung dahingehend zu verbessern, daß die Anpaßbarkeit des Faßgreiferkopfes an unterschiedliche Faßausbildungen erhöht, die Reparaturmöglichkeit des Faßgreiferkopfes vereinfacht und gleichzeitig die Halterung des Fasses sicherer gestaltet wird.

Diese der Erfindung zugrundeliegende Aufgabe wird durch die Merkmale des kennzeichnenden Teiles des Hauptanspruches gelöst.

Vorteilhafte Ausgestaltungen der erfindungsgemäßen Lehre sind in den Unteransprüchen erläutert.

Ein Ausführungsbeispiel der Erfindung wird nachfolgend anhand der Zeichnung beschrieben. Die Zeichnung zeigt dabei in
Figur 1 eine Seitenansicht eines Faßgreiferkopfes an einem Anbaugerät, wobei der Faßgreiferkopf in der Greiflage steht, in
Figur 2 eine Teildraufsicht auf die Vorrichtung gemäß Fig. 1 und in den
Figuren 3, 4 und 5 die verschiedenen Arbeitsstellungen des eigentlichen Faßgreifers beim Ergreifen des Fasses.

In der Zeichnung ist mit 1 ein zu handhabendes Faß bezeichnet und mit 2 ein Anbaugerät, das beispielsweise mit Aufnahmetaschen 3 für die Hubelemente einer Hubeinrichtung ausgerüstet ist. Das Anbaugerät 2 trägt eine Stützvorrichtung 4, die beispielsweise aus zwei Stützstreben 5 besteht, von denen eine Stützstrebe 5 in der Zeichnung erkennbar ist. Die Stützstreben 5 sind bei 6 gelenkig im unteren Bereich des Anbaugerätes 2 gelagert und führen sich im oberen Bereich zwischen zwei Führungen 7 und 8, beispielsweise entgegen einer Feder 9, wobei die Führung durch Gleitbolzen 10 und 11 ermöglicht wird, die in entsprechenden in der Zeichnung erkennbaren Langlochführungen gleiten.

Von der Stützvorrichtung 4 wird schwenkbar bei 12 eine Oberbacke 14 getragen, die an ihrem der Stützvorrichtung 4 abgewandten Ende eine Greifnase 15 aufweist. Die Oberbacke 14 trägt schwenkbar bei 16 einen Schwenkhebel 17, der fest eine Unterbacke 18 aufweist, wobei das Zusammenwirken zwischen Oberbacke 14 und . Unterbacke 18 den eigentlichen Greiferkopf 19 schafft. Der Schwenkhebel 17 ist an der Stützvorrichtung 4 über eine Feder 20 angeschlossen, die bestrebt ist, den unteren Teil des Schwenkhebels 17 in die in Fig. 1 dargestellte nach hinten zwischen die beiden Stützstreben 5 gerichtete Stellung zu führen. Im unteren Bereich des Anbaugerätes 2 ist eine Anlage 21 für den unteren Teil des Fasses 1 vorgesehen.

Die Wirkungsweise der Einrichtung geht deutlicher aus der Darstellung in den Fig. 3 bis 5 hervor.

In Fig. 3 ist mittels der Hubeinrichtung das Anbaugerät 2 so an das Faß 1 herangefahren, daß die Unterbacke 18 unter den Faßreifen greift. In diesem Zustand ist noch die Oberbacke 14 hochgeschwenkt. Wird nunmehr das Anbaugerät 2 angehoben, kommt dadurch die Oberbacke 14 mit der Greifnase 15 hinter den oberen Bereich des Faßringes und legt dadurch das Faß 1 an dem eigentlichen Faßgreiferkopf 19 fest.

Es ist erkennbar, daß die vorgeschlagene Einrichtung im Gegensatz zu den bisher bekannten Einrichtungen wesentlich einfacher ausgebildet ist, so daß dadurch weniger Verschleißerscheinungen auftreten können und Reparaturarbeiten leichter ausführbar sind und daß das ergriffene Faß sicher während des Transportes gehalten wird.

## Patentansprüche

1. Faßgreifer mit einem Faßgreiferkopf (19), der aus einer von einer z. B. an einem Anbaugerät (2) angeordneten Stützvorrichtung (4) schwenkbar getragenen Oberbacke (14) besteht, die an ihrem freien Ende eine Greifvorrichtung aufweist und über ein Schwenklager (16) das eine Ende eines Schwenkhebels (17) trägt, an dem eine Unterbacke (18) ortsfest angeordnet ist, dadurch gekennzeichnet, daß das andere Ende des Schwenkhebels (17) über eine Feder (20) mit der Stützvorrichtung (4) verbunden ist und derart in Richtung des Anbaugerätes (2) entgegen der Ausrichtung der Unterbacke (18) unter Federspannung steht.

2. Faßgreifer nach Anspruch 1, dadurch gekennzeichnet, daß die Stützvorrichtung (4) aus zwei Stützstreben (5) gebildet ist, zwischen denen der Schwenkhebel (17) mit seinem unteren Ende liegt und die zwischen sich die die Federbelastung des Schwenkhebels (17) schaffende Feder (20) aufnehmen.

3. Faßgreifer nach Anspruch 1 oder 2, dadurch gekennzeichnet, daß das Schwenklager (16) für den Schwenkhebel (17) an der Oberbacke (14) etwa im vorderen Drittel der Oberbacke (14) angeordnet ist.

4. Faßgreifer wenigstens nach Anspruch 1, dadurch gekennzeichnet, daß die Greifvorrichtung als Greifnase (15) und die Unterbacke (18) ebenfalls als Greifnase ausgebildet ist.

5. Faßgreifer wenigstens nach Anspruch 1, dadurch gekennzeichnet, daß die Stützvorrichtung (4) in ihrem unteren Bereich bei (6) schwenkbar gelagert ist und in ihrem oberen Bereich von einer von dem Anbaugerät (2) getragenen Führung (7, 8) gehalten wird, die Langlochschlitze zur Aufnahme von Gleitbolzen (10, 11) und eine Feder (9) aufweist, die die Stützvorrichtung (4) in ihre vordere Stellung beaufschlagt.

## Claims

1. Barrel grab with a barrel grab head (19) consisting of an upper jaw (14) which is carried pivotably by a supporting device (4) arranged, for example, on a mounted unit (2) and which has a grab device at its free end and carries via a pivot bearing (16) one end of a pivoting lever (17), on which a lower jaw (18) is arranged fixedly, characterised in that the other end of the pivoting lever (17) is connected to the supporting device (4) via a spring (20) and is thus under spring stress in the direction of the mounting unit (2) counter to the alignment of the lower jaw (18).

2. Barrel grab according to Claim 1, characterised in that the supporting device (4) is formed from two supporting struts (5), between which is located the lower end of the pivoting lever (17) and which receive between them the spring (20) exerting the spring load on the pivoting lever (17).

3. Barrel grab according to Claim 1 or 2, characterised in that the pivot bearing (16) for the pivoting lever (17) is arranged on the upper jaw (14) approximately in the front third of the upper jaw (14).

4. Barrel grab at least according to Claim 1, characterised in that the grab device is designed as a grab nose (15) and the lower jaw (18) is likewise designed as a grab nose.

5. Barrel grab at least according to Claim 1, characterised in that the supporting device (4) is mounted pivotably at (6) in its lower region and is held in its upper region by a guide (7, 8) which is carried by the mounting unit (2) and which has oblong slots for receiving sliding pins (10, 11) and a spring (9) loading the supporting device (4) into its front position.

## Revendications

1. Pince à fût comprenant une tête de pince (19), qui est composée d'une mâchoire supérieure (14), montée mobile en oscillation, par exemple sur un dispositif porteur (4) agencé sur un équipement accessoire (2), cette mâchoire présentant un dispositif de pince à son extrémité libre, et portant, par l'intermédiaire d'un palier (16), l'une des extrémités d'un levier oscillant (17) sur lequel une mâchoire inférieure (18) est montée fixe, caractérisée en ce que l'autre extrémité du levier oscillant (17) est reliée au dispositif support (4) par l'intermédiaire d'un ressort (20) et est attirée élastiquement vers l'équipement accessoire (2), en sens inverse de l'orientation de la saillie de la mâchoire inférieure (18).

2. Pince à fût selon la revendication 1, caractérisée en ce que le dispositif support (2) est formé de deux entretoises supports (5) entre lesquelles le levier oscillant (17) est monté par son extrémité inférieure et qui reçoivent entre elles le ressort (20) qui crée la sollicitation élastique du levier oscillant (17).

3. Pince à fût selon l'une des revendications 1 et 2, caractérisée en ce que le palier (16) d'oscillation du levier oscillant (17) est monté sur la mâchoire supérieure (14), à peu près au tiers avant de cette dernière.

4. Pince à fût selon la revendication 1, caractérisée en ce que le dispositif de pince est constitué par un bec de pince (15) et en ce que la mâchoire inférieure (18) est constituée également par un bec de pince.

5. Pince à fût selon la revendication 1, caractérisée en ce que le dispositif support (4) est monté oscillant dans sa région inférieure, tandis que, dans sa région supérieure, il est tenu par un guide (7, 8) porté par l'équipement accessoire (2) et qui présente une fente en boutonnière destinée à recevoir des broches coulissantes (10, 11), un ressort (9) sollicitant le dispositif support (4) vers sa position avant.
